# NEUE EUROPÄISCHE PATENTSCHRIFT

(11) **EP 0 406 566 B2**
(45) Veröffentlichungstag und Bekanntmachung des Hinweises auf die Entscheidung über den Einspruch: **14.08.1996**
(45) Hinweis auf die Patenterteilung: 09.12.1992
(21) Anmeldenummer: 90110441.4
(22) Anmeldetag: 01.06.1990
(51) Int. Cl.: E05B 1/00

(54) **Drehhandhabe**
Mechanism for manipulation of rotation
Mécanisme pour manipulation de rotation

(30) Priorität: 07.07.1989 DE 8908282 U
(43) Veröffentlichungstag der Anmeldung: 09.01.1991
(73) Patentinhaber: HOPPE AG, D-35260 Stadtallendorf (DE)
(72) Erfinder: Nowatzki, Günter, D-3576 Rauschenberg-Ernsthausen (DE); Kasten, Günter, D-3575 Kirchhain (DE)
(74) Vertreter: Olbricht, Karl Heinrich, Dipl.-Phys.

(56) Entgegenhaltungen:
- EP-A- 0 193 081
- CH-A- 355 047
- CH-A- 536 926
- DE-A- 2 016 844
- DE-A- 2 208 617
- DE-A- 2 516 254
- DE-A- 2 608 292
- DE-B- 2 320 049
- DE-B- 2 418 180
- DE-B- 2 735 631
- DE-C- 658 627
- DE-U- 7 536 954
- DE-U- 8 100 582
- DE-U- 8 802 929
- FR-A- 1 315 424
- FR-A- 2 255 453
- FR-A- 2 466 592
- FR-A- 2 508 527
- GB-A- 1 428 042
- GB-A- 1 534 879
- GB-A- 2 219 13
- US-A- 4 012 806
- US-A- 4 014 573
- US-A- 4 648 643

## Beschreibung

Die Erfindung bezieht sich auf eine Drehhandhabe, insbesondere einen Fenstergriff gemäß dem Oberbegriff von Anspruch 1.

Die DE-B-2 320 049 beschreibt eine Drehhandhabe in Form eines Fenstergriffs mit einem Griff-Hauptteil und einem Griffhals, der unten einen Ansatz mit einem angefasten Wulst und einen Betatigungs-Vierkant hat. Eine von Schraublöchern durchsetzte Anschlagplatte führt in einer zentrischen Buchse den an ihr durch axiales Einstecken drehbar und axialfest verrastbaren Griffhals: sie hat an gegenüberliegenden Seiten Federn mit Rastvorsprüngen, die in Ausnehmungen einer drehfest auf dem Vierkant sitzenden Rastscheibe einfallen, sobald eine gegebene Winkelstellung des Griffes erreicht ist. Als separates Bauteil muß die Rastscheibe allerdings vom Plattenboden her in sie eingeklipst werden, was Spiel erfordert. Nach der Befestigung der Anschlagplatte am Fensterrahmen wird ihr eine Abdeckkappe übergestülpt.

Ein an sich einfacher Aufbau ist also mit Unsicherheiten und nicht unbeachtlichem Montageaufwand belastet. Bei anderen Bauformen erfordert es größere zeiten, bis der Griffhals zuverlässig an der Anschlagplatte festgelegt ist, wobei es von Zufälligkeiten abhängen kann, mit welchem Bewegungsspiel dies erfolgt. Wird ein Griffhals-Ansatz an oder in einer Lagerbuchse verbördelt, so können die einwirkenden Kräfte zu einseitigen Verklemmungen, aber auch zu loser Festlegung führen: in beiden Fallen wird die Benutzung beeinträchtigt. Manche älteren Konstruktionen wie z.B. gemäß CH-A-355 047 erlauben es auch nicht, die für neuzeitliche Fenstergetriebe üblichen Griff-Winkelstellungen zu markieren oder durch Rastung festzulegen.

Es ist ein wichtiges Ziel der Erfindung, die Nachteile des Standes der Technik mit wirtschaftlichen Mitteln zu überwinden und eine Drehhandhabe von einfachem Aufbau zu schaffen. die nicht nur mit geringen Kosten herstellbar, sondern vor allem schnell und genau so montierbar ist. daß sie unmittelbar für alle Gebrauchsfunktionen geeignet ist. Insbesondere soll die Handhabe aus nur wenigen. rasch und präzise zusammensetzbaren Teilen bestehen.

Ein Grundgedanke der Erfindung ist im kennzeichnenden Teil von Anspruch 1 angegeben. Ausgestaltungen sind Gegenstand der Ansprüche 2 bis 13. Bei einer Drehhandhabe der eingangs genannten Art sieht die Erfindung gemäß dem kennzeichnenden Teil von Anspruch 1 vor, daß der Wulst dank achsparalleler Schlitze Teile hat, die beim axialen Einstecken des Griffhals-Ansatzes in die Buchse zusammendrückbar sind, und daß der Ansatz zugleich in Umfangsrichtung mittels an seinem Umfang in der Ebene der Rastvorsprünge angeordneter, dazu gegengleicher Rastausnehmungen verrastbar ist.

Diese Ausbildung gewährleistet mit einfachsten Mitteln eine zuverlässige Montage und die sofortige, einwandfreie Benutzbarkeit der Handhabe. Der Griffhals-Ansatz ist durch bloßes Einstecken in die Buchse der Anschlagplatte an bzw. in ihr sowohl in Umfangs- als auch in Axialrichtung verrasthar. Das ist ein bedeutsamer Fortschritt gegenüber herkömmlichen Ausführungsformen, bei denen zur Festlegung der Handhahenteile zumindest ein Bauteil mehr und/oder ein zusätzlicher Arbeitsgang benötigt wurde. Bislang waren vor allem für die Verrastung in Umfangs- bzw. Drehrichtung besondere, zum Teil kompliziertere Befestigungsmittel erforderlich, wofür es viele Konstruktionsvorschläge gab.

Weil die Schlitze sich laut Anspruch 2 an den Vierkant-Flachseiten befinden und nur begrenzte Tiefe haben, indem sie vor einer Schulter des Griffhalses enden, ist zugleich für minimale Materialschwächung am Griffhals-Ansatz gesorgt. Das geschlitzte Wulst-Ende bildet eine rundum wirksame Schnappfeder, so daß sich zusätzliche Bauelemente erübrigen.

Nach Anspruch 3 sind die Rastvorsprungs als trapezoide Nasen und die Rastausnehmungen als achsparallele trapezoide Kerben ausgebildet, wodurch eine spürbar scharfe, genaue Rastung bewirkt wird. Diese Rastelemente sind in solcher Anzahl und Lage vorgesehen, daß man gewünschte Winkel-Rastpositionen des Griffes erzielt. Das können gemäß Anspruch 4 vier Rastausnehmungen in Winkelabständen von 90° sein, doch sind auch andere Anzahlen und Winkelabstände möglich und erfindungsgemäß vorgesehen. In der Einfachheit der Konstruktion geht das über frühere Vorschläge hinaus. wie sie beispielsweise im DE-U-8 319 896 enthalten sind.

Ein wichtiges Merkmal der Erfindung besteht nach Anspruch 5 darin, daß der Griffhals-Ansatz in der Buchse unter Zwischenlage einer an sich bekannten, hier selbstfedernd ausgebildeten Abdeckplatte verrastbar ist. welche um die Achse des Ansatzes bzw. des Griffhalses geschwenkt werden kann, um die Schraublöcher der Anschlagplatte freizulegen. Neu ist. daß diese Abdeckplatte selbst ein Federelement darstellt, also keine zusätzliche Feder benötigt, um zwischen Anschlagplatte und Griffhals elastisch abgestützt zu sein. Das ist eine große Vereinfachung im Aufbau der Drehhandhabe, was deren Aussehen ohne Beeinträchtigung der Funktionen wesentlich verbessern kann.

Hierbei ist es günstig, wenn die Abdeckplatte laut Anspruch 6 mit ihrem Rand von der Anschlagplatte elastisch abhebbar ist. also selbst eine Blattfeder darstellt. Gemäß Anspruch 7 ist die Federung der Abdeckplatte im Vergleich zur Verrastung des Griffhals-Ansatzes weich ausgebildet, so daß im Bedarfsfalle auch ein Ausrasten ohne Werkzeughilfe erfolgen kann.

Für die Abstützung der Abdeckplatte ist die Gestaltung von Anspruch 8 vorteilhaft, wonach neben einem zentrischen Durchgangsloch eine Biegefeder vorhanden ist. Diese kann laut Anspruch 9 einstückig mit der Abdeckplatte sein. wobei gemäß Anspruch 10 auch eine Abkantung oder Teilstanzung die Biegefeder bilden kann. Letztere weist nach Anspruch 11 bevorzugt wenigstens zwei nach oben abstehende Bögen, Schenkel o.dgl. auf. die sich an einer Schulter des Griffhalses abstützen und nach Anspruch 12 nahe oder entlang den Längsseiten der Abdeckplatte angeordnet sein können. Diese Konstruktion ist außerordentlich einfach und wirksam. so daß eine zuverlässige Abfederung von großer Lebensdauer gegeben ist. weil eine Ermüdungsgefahr kaum oder nicht besteht.

Wichtig ist ferner das in Anspruch 13 angegebene Merkmal. daß alle Handhabenteile aus einheitlichem Werkstoff bestehen, namentlich aus Kunststoff. Dies unterscheidet die erfindungsgemäße Drehhandhabe grundlegend von dem Stand der Technik. Man erreicht dadurch nicht nur eine besonders einfache und kostengünstige Fertigung, sondern auch ein vorteilhaftes Gestaltungsmittel für Form, Farbe und Oberflächenbeschaffenheit, so daß sich ein gefälliges Aussehen mit verschiedenstem Design verwirklichen läßt.

Weitere Merkmale. Einzelheiten und Vorteile der Erfindung ergeben sich aus dem Wortlaut der Ansprüche sowie aus der folgenden Beschreibung eines Ausführungsbeispieles anhand der Zeichnung. Darin zeigen:
Fig. 1 eine auseinandergezogene Teil-Seitenansicht. teilweise im Längsschnitt, der Bestandteile einer Drehhandhabe.
Fig. 2a eine Draufsicht auf eine Abdeckplatte,
Fig. 2b einen Mitten-Querschnitt durch die Abdeckplatte von Fig. 2a,
Fig. 2c einen Mitten-Längsschnitt durch die Abdeckplatte von Fig. 2a und
Fig. 3 eine Druntersicht unter eine montierte Drehhandhabe.

Ein in seiner Gesamtheit mit 10 bezeichneter Fenstergriff hat. wie aus Fig. 1 ersichtlich ist. einen Griffhals 12 mit einem daran winkelig anschließenden Griff-Hauptteil 14, der innen bzw. unten Fingermulden 15 haben kann. Der Griffhals 12 endet mit einer Schulter 16 und einem daran anschließenden Ansatz 18, der einen Bund 19, eine Ringnut 20 und einen Wulst 21 mit einer End-Fase 22 hat. Achsparallel sind insbesondere vier Schlitze 24 vom Ende des Ansatzes 18 nach oben so geführt. daß sie vor der Schulter 16 enden. An denselben Umfangsstellen des Ansatzes 18 hat dieser. vom Bund 19 ausgehend. als Kerben ausgebildete Rastausnehmungen 26. welche den Flachseiten eines gestrichelt angedeuteten Vierkantloches 28 zugeordnet sind. Dieses nimmt einen Betätigungs-Vierkant B formschlüssig auf. sobald der Griff 10 montiert ist.

Eine mit 30 bezeichnete Anschlagplatte hat eine ebene Deckfläche 31 und an einer dazu parallelen Bodenfläche abstehende Nocken 32, die von Schraublöchern 33 durchsetzt sind. Zentrisch ist eine Buchse 34 vorhanden, in deren Innenumfang Federn 35 mit Nasen 36 einfallen können (Fig. 3). Die Anschlagplatte bildet einen Hohlkörper mit einem Kammersystem. das Längsstege 52 mit schrägen Versteifungen und Stützen 54 aufweist. an welche sich die zur Mittelachse hin gewölbten Stege der Federn 35 anschließen.

Aus Fig. 1 ist ersichtlich, daß sich die Buchse 34 der Anschlagplatte 30 in Axialrichtung A mit einem Lagerring 37 und einer Aussparung 38 fortsetzt.

Zwischen dem Griffhals 12 und der Anschlagplatte 30 befindet sich eine Abdeckplatte 40. deren Aufbau vor allem aus Fig. 2a, 2b, 2c ersichtlich ist. Sie hat einen umlaufenden Rand 42 und ist einstückig mit einer Feder 44, die von zwei Bögen 46 beiderseits eines Durchgangsloches 48 nahe den Längsseiten 50 gebildet ist. Mit ihrem Scheitel stützen sich die Bögen 46 nach der Montage des Griffes 10 an der Schulter 16 des Griffhalses 12 ab.

Das Durchgangsloch 48 erlaubt es. den Ansatz 18 des Griffhalses 12 hindurchzustecken, um ihn mit der Anschlagplatte 30 zu verrasten. Die Einführ-Fase 22 erleichtert es, die sich dabei an den Schlitzen 24 zusammendrückenden Wulst-Teile 21 in die Buchse 34 einzuführen, bis der Lagerring 37 in der Ringnut 20 verrastet ist. Hinterschneidungen sind hierzu im allgemeinen nicht erforderlich, können aber den sicheren Sitz des Ansatzes 18 in der Buchse 34 der Anschlagplatte 30 unterstützen.

Aus der Druntersicht von Fig. 3 entnimmt man, daß die Nasen 36 der Federn 35 den eingerasteten Ansatz 18 mit den Kerben 26 auch in Umfangsrichtung U festlegen. Die Rastelemente, 26. 36 bewirken im gezeichneten Ausführungsbeispiel eine 90°-Rastung, so daß der Griff-Hauptteil 14 in bezug auf die Anschlagplatte 30 nach oben oder unten sowie nach links oder rechts rastend gestellt werden kann. - Als Variante zu Fig. 1 hat der in Fig. 3 dargestellte Griff-Hauptteil 14 unten bzw. innen keine Fingermulden.

In den Rahmen der Erfindung fallen noch weitere Abwandlungen. Beispielsweise können auch an den Längsseiten der Anschlagplatte 30 oder in anderer Winkelstellung zu der Lagerbuchse 34 Federn mit Rastnasen vorhanden sein. Möglich ist es ferner, an der Abdeckplatte 40 eine Feder 44 anderer Gestaltung vorzusehen, beispielsweise eine umlaufende Wellfeder oder Federbögen auch an den Schmalseiten, gegebenenfalls in Form von Rastnasen. welche in entsprechende Vertiefungen in der Schulter 16 des Griffhalses 12 einfallen können.

### Legende

- A: Axialrichtung
- B: Betätigungs-Vierkant
- U: Umfangsrichtung
- 10: (Fenster-)Griff
- 12: Griffhals
- 14: Griff-Hauptteil
- 15: Fingermulden
- 16: Schulter
- 18: Ansatz
- 19: Bund
- 20: Ringnut
- 21: Wulst
- 22: Fase
- 24: Schlitze
- 28: Kerben
- 26: Vierkantloch
- 30: Anschlagplatte
- 31: Deckfläche
- 32: Nocken
- 33: Schraublöcher
- 34: Buchse
- 35: Federn
- 36: Nasen
- 37: Lagerring
- 38: Aussparung
- 40: Abdeckplatte
- 42: Rand
- 44: Feder
- 46: Bögen
- 48: Durchgangsloch
- 50: Längsseiten
- 52: Längsstege
- 54: Stutzen

## Patentansprüche

1. Drehhandhabe, insbesondere Fenstergriff (10), mit einem unten einen Ansatz (18) mit einem angefasten Wulst (21) aufweisenden Griffhals (12) und einem an letzteren oben anschließenden Griff-Hauptteil (14), ferner mit einer von Schraublöchern (33) durchsetzten Anschlagplatte (30), die eine zentrische Buchse (34) zur Führung des an ihr durch axiales Einstecken drehbar und axialfest verrastbaren Griffhalses (12) hat, der in einem Vierkantloch (28) einen Betätigungs-Vierkant (B) aufnimmt, und mit in der Anschlagplatte (30) an zumindest zwei gegenüberliegenden Seiten (50) befindlichen Federn (35), die Rastvorsprünge (36) tragen, dadurch **gekennzeichnet**, daß der Wulst (21) dank achsparalleler Schlitze (24) beim axialen Einstecken des Griffhals-Ansatzes (18) in die Buchse (34) zusammendrückbare Teile hat und daß letzterer zugleich in Umfangsrichtung (U) mittels an seinem Umfang in der Ebene der Rastvorsprünge (36) angeordneter, dazu gegengleicher Rastausnehmungen (26) verrastbar ist.

2. Handhabe nach Anspruch 1, dadurch **gekennzeichnet**, daß die Schlitze (24) vor einer Schulter (16) des Griffhalses (12) enden und den Flachseiten des Vierkantlochs (28) zugeordnet sind.

3. Handhabe nach Anspruch 1 oder 2, dadurch **gekennzeichnet**, daß die Rastvorsprünge (36) als trapezoide Nasen und die Rastausnehmungen (26) als achsparallele trapezoide Kerben ausgebildet sind.

4. Handhabe nach Anspruch 3, dadurch **gekennzeichnet**, daß der Griffhals-Ansatz (18) zumindest vier Rastausnehmungen (26) aufweist, bevorzugt in Winkelabständen von 90°.

5. Handhabe nach einem der Ansprüche 1 bis 4, mit einer um die Achse des Ansatzes (18) bzw. des Griffhalses (12) schwenkbar angeordneten Abdeckplatte (40), dadurch **gekennzeichnet**, daß der Griffhals-Ansatz (18) in der Buchse (34) unter Zwischenlage der selbstfedernd ausgebildeten Abdeckplatte (40) verrastbar ist.

6. Handhabe nach Anspruch 5. dadurch **gekennzeichnet**, daß die Abdeckplatte (40) mit ihrem Rand (42) von der Anschlagplatte (30) elastisch abhebbar ist.

7. Handhabe nach Anspruch 5 oder 6, dadurch **gekennzeichnet**, daß die Federung der Abdeckplatte (40) im Vergleich zur Verrastung des Griffhalses-Ansatzes (18) weich ausgebildet ist.

8. Handhabe nach einem der Ansprüche 5 bis 7, dadurch **gekennzeichnet**, daß die Abdeckplatte (40) ein zentrisches Durchgangsloch (48) und daneben eine Biegefeder (44) aufweist.

9. Handhabe nach Anspruch 8, dadurch **gekennzeichnet**, daß die Biegefeder (44) einstückig mit der Abdeckplatte (40) ist.

10. Handhabe nach Anspruch 9, dadurch **gekennzeichnet**, daß die Biegefeder (44) ein aus der Abdeckplatte (40) abgekantetes oder teilgestanztes Bauteil ist.

11. Handhabe nach einem der Ansprüche 8 bis 10, dadurch **gekennzeichnet**, daß die Biegefeder (44) zwei oder mehr von der Abdeckplatte (40) nach oben abstehende Bögen (46). Schenkel o.dgl. aufweist, die sich an einer Schulter (16) des Griffhalses (12) abstützen.

12. Handhabe nach Anspruch 11, dadurch **gekennzeichnet**, daß die Feder-Bögen (46), Schenkel o.dgl. nahe oder entlang den Längsseiten (50) der Abdeckplatte (40) angeordnet sind (Fig. 2a, 2c).

13. Handhabe nach wenigstens einem der Ansprüche 1 bis 12, dadurch **gekennzeichnet**, daß alle Teile aus einheitlichem Werkstoff bestehen. namentlich aus Kunststoff.

## Claims

1. Rotatable handle, in particular window handle (10), having a handle neck (12) which at its lower end includes a stud (18) with a chamfered bead (21), further having a main handle portion (14) joined to the handle neck top and having a base plate (30) through which screw holes (33) extend, the base plate comprising a central bush (34) for guiding the handle neck (12) to be fitted therein rotatably but axially firm, the handle neck having a square hole (28) for receiving a form-fitting square driving pin (B), the base plate (30) including springs (35) which are arranged on at least two opposite sides (50) and are provided with locking projections (36), **characterized** in that the bead (21) includes portions that are compressible owing to cuts (24) parallel to an axis (A) as the handle neck stud (18) is axially introduced into the bush (34) and in that the handle neck stud (18) is adapted to be simultaneously locked in a peripheral direction (U) by means of locking recesses (26) arranged in the plane of the matching locking projections (36).

2. Handle according to claim 1, wherein the cuts (24) terminate before a shoulder (16) of the handle neck (12) and are associated to the flats of the square hole (28).

3. Handle according to claim 1 or claim 2, wherein the locking projections are trapezoid lugs (36) and wherein the locking recesses are trapezoid notches (26) parallel to the axis (A).

4. Handle according to claim 3, wherein the handle neck stud (18) comprises at least four locking recesses (26), preferably arranged at angles of 90° to each other.

5. Rotatable handle, according to any one of claims 1 to 4, including a cover plate (40) that is rotatable around the axis (A) of the stud (18) or of the handle neck (12), respectively, wherein the handle neck stud (18) is adapted to be locked in the bush (34) with the self-resilient cover plate (40) in between.

6. Handle according to claim 5, wherein the cover plate (40) is adapted to be elastically lifted off the base plate (30) by a cover plate rim (42).

7. Handle according to claim 5 or claim 6, wherein the resiliency of the cover plate (40) is soft as compared to the locking of the handle neck stud (18).

8. Handle according to any one of claims 5 to 7, wherein the cover plate (40) comprises a central through hole (48) and adjacent thereto a bendable spring (44).

9. Handle according to claim 8, wherein the bendable spring (44) is integral with the cover plate (40).

10. Handle according to claim 9, wherein the bendable spring (44) is a component folded or part-punched out of the cover plate (40).

11. Handle according to any one of claims 8 to 10, wherein the bendable spring (44) comprises two or more arches (46), legs or the like which project over the top side of the cover plate (40) and bear on a shoulder (16) of the handle neck (12).

12. Handle according to claim 11, wherein the spring arches (46), legs or the like are arranged near or along the long sides (50) of the cover plate (40).

13. Handle according to at least one of claims 1 to 12, wherein all its parts are made of the same material, in particular of plastics.

## Revendications

1. Mécanisme pour manipulation de rotation, notamment une poignée de fenêtre (10), avec un col de poignée (12) ayant en bas une saillie (18) avec un renflement (21) chanfreiné, et avec une partie principale de la poignée (14) se rattachant en haut au col de poignée, en outre avec une plaque de butée (30) traverseée par des trous pour les vis (33) et ayant un coussinet (34) au centre pour guider le col de poignée(12), qui peut être fixé sur lui de façon à pouvoir tourner et à rester fermement dans l'axe et qui est pourvu d'un trou carré (28) pour l'encastrement d'une tige carrée d'actionnement (B), et avec des ressorts (35) qui se trouvent dans la plaque de butée (30) sur au moins deux côtés opposés (50) et qui portent des saillies d'encienchement (36), **caractérisé** par le fait que le renflement (21), étant pourvu de fentes (24) parallèles à l'axe, comprend des sections compressibles lors d'enfichage axial dans le coussinet (34) de la saillie (18) du col de poignée (12), et que la saillie (18) est enclenchable moyennant des évidements d'enclenchement (26) à la périphérie du col de poignée (18) dans le plan des saillies d'enclenchement (36) de forme conjuguée.

2. Mécanisme conforme à la revendication 1, caractérisé par le fait que les fentes (24) finissent en direction axiale (A) devant une épaule (16) et qu'elles sont affectées aux côtés plats du trou carré (28).

3. Mécanisme conforme à la revendication 1 ou 2, caractérisé par le fait que les saillies d'enclenchement sont des talons (36) en forme de trapège et que les évidements d'enclenchement sont des entailles (26) trapézoïdes parallèles à l'axe.

4. Mécanisme conforme à la revendication 3, caractérisé par le fait que la saillie du col de poignée (18) a au moins quatre évidements d'enclenchement (26), de préférence à des écarts d'angle de 90°.

5. Mécanisme conforme à au moins une des revendications 1 à 4, comprenant une plaque de recouvrement (40) pouvant pivoter autour de l'axe (A) de la saillie (18) ou du col de poignée (12), caractérisé par le fait que la saillie (18) du col de poignée est enclenchable dans le coussinet (34) avec intercalation de la plaque de recouvrement (40) autoélastique.

6. Mécanisme conforme à la revendication 5, **caractérisé** par le fait que la plaque de recouvrement (40) peut être soulevée avec son rebord (42) de la plaque de butée (30) de façon élastique.

7. Mécanisme conforme à la revendication 5 ou 6, **caractérisé** par le fait que l'élasticité de la plaque de recouvrement (40) est douce par rapport à l'enchlenchement de la saillie (18) du col de poignée.

8. Mécanisme conforme à une des revendications 5 à 7, **caractérisé** par le fait que la plaque de recouvrement (40) a un trou de passage (48) au centre et à côté un ressort spiral (44).

9. Mécanisme conforme à la revendication 8, **caractérisé** par le fait que le ressort spiral (44) est d'une pièce avec la plaque de recouvrement (40).

10. Mécanisme conforme à la revendication 9, **caracté risé** par le fait que le ressort spiral (44) est un élément de construction chanfreiné ou partiellement estampé de la plaque de recouvrement (40).

11. Mécanisme conforme à une des revendications 8 à 10, **caractérisé** par le fait que le ressort spiral (44) a deux ou plusieurs arcs (46), branches ou objets similaires s'élevant de la plaque de recouvrement (40) vers le haut et s'appuyant sur une épaule (16) du col de poignée (12).

12. Mécanisme conforme à la revendication 11, **caractérisé** par le fait que les arcs (46), branches, etc. des ressorts sont placés (fig. 2a, 2c) près ou le long des grands côtés (50) de la plaque de recouvrement (40).

13. Mécanisme conforme à une des revendications 1 à 12, **caractérisé** par le fait que toutes les parties sont faites d'un matériau unitaire, notamment de matière plastique.
